# EUROPÄISCHE PATENTSCHRIFT

(11) **EP 2 354 393 B1**
(45) Veröffentlichungstag und Bekanntmachung des Hinweises auf die Patenterteilung: **03.04.2013**
(21) Anmeldenummer: 11152536.6
(22) Anmeldetag: 28.01.2011
(51) Int. Cl.: E05B 65/46, A47B 88/04

(54) **Schließsystem für ausziehbare Möbelteile und Möbel**
Closing system for extractable pieces of furniture and furniture
Système de fermeture pour meubles et parties coulissantes

(30) Priorität: 05.02.2010 DE 102010000326
(43) Veröffentlichungstag der Anmeldung: 10.08.2011
(73) Patentinhaber: Paul Hettich GmbH & Co. KG, 32278 Kirchlengern (DE)
(72) Erfinder: Pohlmann, Volker, 32051, Herford (DE)
(74) Vertreter: Dantz, Jan Henning

(56) Entgegenhaltungen:
- EP-A2- 1 500 763
- WO-A1-2005/012678
- CA-C- 1 282 105

## Beschreibung

Die vorliegende Erfindung betrifft ein Schließsystem für ausziehbare Möbelteile gemäß dem Oberbegriff des Anspruchs 1 sowie ein Möbel.

Gattungsgemäße Schließsysteme für ausziehbare Möbelteile sind aus dem Stand der Technik bekannt. So wird in der EP11839E3A1 ein Adapter für Schubkästen und/oder Türen aufweisende Möbel beschrieben, der mit mehreren Funktionselementen ausgestattet ist, durch den der Öffnungs- und/oder Schließvorgang des Schubkastens oder der Tür beeinflussbar ist. Als Funktionselemente wird hier beispielsweise ein Beschlag genannt, der bewirkt, dass der Schubkasten bei Berührung zumindest geringfügig geöffnet wird, um ein Eingreifen in den dann vorhandenen Spalt zwischen Schubkastenfront oder Tür und dem Korpus des Möbelstücks zu ermöglichen, wobei die Auslösung eines solchen Beschlags darauf basiert, dass der Schubkasten zunächst geringfügig in Schließrichtung eingedrückt und dann durch einen Ausstoßmechanismus freigegeben und geöffnet wird. Des Weiteren wird ein Anschlag für eine Verriegelungsvorrichtung geschrieben, welche bewirkt, dass bei einem Möbel mit mehreren übereinander angeordneten Schubkästen jeweils nur ein Schubkasten geöffnet werden kann.

Nachteilig bei den herkömmlichen Systemen ist, dass es bei der Kombination eines Verriegelungssystems mit einer Ausstoßvorrichtung zu unerwünschten Blockierungen oder Verhakungen des Verriegelungssystems kommen kann, wenn die Ausstoßvorrichtung für ein oder mehrere der Schubkästen im verriegelten Zustand des Verriegelungssystems ausgelöst wird. Ein anschließendes Öffnen der Schubkästen durch Entriegelung der Zentralverriegelung ist in diesem Fall nicht möglich, da sich aufgrund des ausgelösten Ausstoßvorgangs einer oder mehrere der mit der Verriegelungsleiste in Wirkverbindung stehende Zapfen eines oder mehrerer Mitnehmers des Schließsystems in der Verriegelungsstange verklemmen.

Aufgabe der vorliegenden Erfindung ist es daher, ein Schließsystem zu schaffen, mit dem die oben genannten Nachteile beseitigt werden und insbesondere ein zuverlässiges Zusammenwirken der verschiedenen Funktionselemente gewährleistet ist.

Diese Aufgabe wird durch ein Schließsystem für ausziehbare Möbelteile mit den Merkmalen des Anspruchs 1 sowie durch ein Möbel mit den Merkmalen des Anspruchs 15 gelöst.

Das erfindungsgemäßen Schließsystem weist eine Verriegelungsleiste zur Verriegelung mehrerer übereinander angeordneter ausziehbarer Möbelteile auf. An jedem der ausziehbaren Möbelteile ist eine Ausstoßvorrichtung angeordnet, welche jeweils einen verschiebbar gelagerten ersten Mitnehmer aufweist, der mit einem an dem Möbelteil angeordneten ersten Aktivator koppelbar ist. Die Ausstoßvorrichtung ist derart ausgebildet, dass eine Ansteuerung eines Ausstoßvorganges durch eine Verschiebung des ersten Mitnehmers entgegen der Ausstoßrichtung erfolgt. An einem Gehäuse, an dem der ersten Mitnehmer verschiebbar angeordnet ist, ist ein an dem Gehäuse verschiebbar gelagerter zweiter Mitnehmer angeordnet, der mit einem an dem Möbelteil angeordneten zweiten Aktivator koppelbar ist und der über einen aus der der Verriegelungsleiste zugewandten Seite des Mitnehmers vorstehenden Zapfen mit der Verriegelungsleiste in Wirkverbindung steht. Erfindungsgemäß ist an der Verriegelungsleiste mindestens eine Blockiereinheit angeordnet, die bei in eine Verriegelungsposition geschobener Verriegelungsleiste eine Verschiebung der Möbelteile entgegen der Ausstoßrichtung der Möbelteile und damit eine Auslösung eines Ausstoßvorganges durch die Ausstoßvorrichtung blockiert.

Mit einem derart ausgebildeten Schließsystem ist eine Bewegung der Möbelteile entgegen der Ausstoßrichtung bei einer in die Verriegelungsposition geschobenen Verriegelungsleiste wirksam verhindert.

Vorteilhafte Ausgestaltungen der Erfindungen sind Gegenstand der Unteransprüche.

Gemäß einer besonderen Ausführungsvariante der Erfindung weist die Blockiereinheit ein Blockierelement für jedes der ausziehbaren Möbelteile auf. Diese Ausführungsvariante ist in einfacher und kostengünstigerer Weise herstellbar und in bestehende Schließsysteme einfach integrierbar.

Gemäß einer weiteren Ausführungsvariante weist die Blockiereinheit eine Koppelleiste und ein die Koppelleiste und die Verriegelungsleiste verbindendes Koppelelement auf, wobei die Blockierelemente an der Koppelleiste befestigt sind. Bei einem derart ausgebildeten Schließsystem ist auch eine Synchronisierung der ausziehbaren Möbelteile in der Weise ermöglicht, dass bei nicht abgeschlossener Verriegelungsstange nach dem Ausstoßen bzw. Herausziehen eines der ausziehbaren Möbelteile die Ausstoßvorichtungen der weiteren ausziehbaren Möbelteile nicht mehr ausgelöst werden können.

Die Blockierelemente sind bevorzugt so angeordnet, dass sie in der Verriegelungsposition der Verriegelungsleiste eine Verschiebung des zweiten Mitnehmers entgegen der Ausstoßrichtung des Möbelteils blockiert. Durch die Blockierung dieses zweiten Mitnehmers wird gleichzeitig auch eine Blockierung einer Bewegung des ausziehbaren Möbelteils entgegen der Ausstoßrichtung bewirkt, da der an dem ausziehbaren Möbelteil befestigte zweite Aktivator an dem zweiten Mitnehmer anliegt.

Bevorzugt wird das Blockierelement über ein Federelement im entspannten Zustand in einer Position gehalten, bei der der zweite Mitnehmer in dem Gehäuse entgegen der Ausstoßrichtung des Möbelteils verschiebbar ist. Dadurch wird gewährleistet, dass im nicht verriegelten Zustand des Möbels bzw. der Verriegelungsleiste die Ausstoßvorrichtung durch das Blockierelement nicht blockiert wird.

Die Erfindung wird nachfolgend anhand von Ausführungsbeispielen mit Bezug auf die beigefügten Zeichnungen näher erläutert. Es zeigen:
- Figuren 1 und 2:: zwei perspektivische Ansichten eines ausziehbaren Möbelteils mit einer ersten Ausführungsvariante eines erfindungsgemäßen Schließsystems,
- Figur 3:: eine perspektivische Ansicht des Schließsystems aus den Figuren 1 und 2 bei offenem Verriegelungssystem und nicht ausgelösten Ausstoßvorrichtungen,
- Figur 4:: das Verriegelungssystem aus Figur 3 bei abgeschlossenem Verriegelungssystem,
- Figuren 5 und 6:: eine perspektivische Explosionsdarstellung des Verriegelungssystems aus Figur 1,
- Figuren 7 bis 9:: perspektivische Ansichten eines ausziehbaren Möbelteils mit einer weiteren Ausführungsvariante eines erfindungsgemäßen Schließsystems,
- Figur 10:: eine perspektivische Ansicht des Schließsystems aus Figuren 7 bis 9 bei offenem Verriegelungssystem,
- Figur 11:: eine perspektivische Ansicht des Verriegelungssystems aus Figur 7 mit einer ausgelösten Ausstoßvorrichtung,
- Figur 12:: eine Detailansicht der ausgelösten Ausstoßvorrichtung,
- Figur 13:: eine perspektivische Ansicht des Verriegelungssystems aus Figur 7 bei abgeschlossenen Verriegelungssystems,
- Figur 14:: eine perspektivische Explosionsansicht der Ausführungsvariante des Verriegelungssystems aus Figur 7,
- Figur 15:: eine weitere Ausführungsvariante eines erfindungsgemäßen Verriegelungssystems,
- Figuren 16 und 17:: weitere perspektivische Ansichten einer nochmals weiteren Ausführungsvariante eines erfindungsgemäßen Verriegelungssystems.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position des Schließsystems und anderer Teile. Diese Begriffe sind nicht einschränkend zu verstehen, das heißt, durch verschiedene Arbeitsstellungen oder die spiegelsymmetrische Auslegung oder dergleichen können sich diese Bezüge ändern.

In den Figuren 1 bis 6 ist eine erste Ausführungsvariante eines verbindungsgemäßen Schließsystems für ausziehbare Möbelteile gezeigt. Dabei ist mit den Bezugszeichen 1 insgesamt ein über Adapter 12,13 an einem (nicht gezeigten) Möbelkorpus eines Möbels ausziehbar befestigtes, insbesondere als Schubkasten ausgebildetes Möbelteil bezeichnet. Das Schließsystem ist an einer Seitenzarge 11 des Möbelteils 1 angeordnet.

Das Schließsystem weist eine Verriegelungsleiste 5 zur Verriegelung mehrerer übereinander angeordneter ausziehbarer Möbelteile 1 auf, über die bei einem Möbel mit mehreren solcher ausziehbarer Möbelteile 1 die einzelnen Möbelteile 1 über das Schließsystem mit der Verriegelungsleiste 5 derart gekoppelt sind, dass beim Ausstoßen bzw. Herausziehen eines der Möbelteile 1 eine Verriegelung der übrigen mit dieser Verriegelungsleiste 5 gekoppelten Möbelteile 1 bewirkt.

Die Verriegelungsleiste 5 ist senkrecht zur Auszugsrichtung x verschiebbar an dem Möbelkorpus befestigt und besteht vorzugsweise aus einer Leiste 51, die an den Rändern so umgebogen ist, dass innerhalb der umgebogenen Ränder der Leiste 51 mehrere in Richtung der Längsachse der Leiste 51 verschiebbare Schiebeteile 52 einliegen. Am oberen Ende der Leiste 51 ist ein senkrecht auf die Leiste 51 aufgesetztes Kopfstück 53 angebracht, an dessen von der Leiste 51 abgewandtem Ende ein Schloss 54 angebracht ist, mit dem das Möbel abschließbar ist, in dem die Leiste 51 nach oben angehoben und in dieser Stellung fixiert wird.

Wie in Figur 2 zu erkennen ist, ist an dem Adapter 13 eine Funktionseinheit 2 mit einem Gehäuse 23 befestigt. Die Funktionseinheit 2 weist eine Ausstoßvorrichtung 21 auf, die mit einem Mitnehmer 22 verbunden ist, der in einer Laufbahn 24 in dem Gehäuse 23 in Ausstoßrichtung x des Schubkastens 1 verschiebbar ist. Des Weiteren ist an dem Gehäuse 23 ein zweiter Mitnehmer 25 gelagert, der in einer Führungsbahn 71 des Gehäuses 23 verschiebbar und verschwenkbar gelagert ist. Die Führungsbahn 71 verläuft dabei parallel zur Bewegungsrichtung des Möbelteils 1 und ist an einem in Auszugsrichtung x vorderen Ende nach unten abgeknickt. Dieses vordere Ende der Führungsbahn 71 dient dabei als selbsthemmende Position des Mitnehmers 25, in der der Mitnehmer 25 bei ausgezogenem Möbeiteil 1 verschwenkt und verharrt. Optional ist an dem Mitnehmer 25 eine (hier nicht gezeigte) Zugfeder befestigt, welche an ihrem anderen Ende an einem Stutzen an dem Gehäuse 23 derart festgelegt ist, dass die Zugfeder den zweiten Mitnehmer 25 stets in Richtung einer Position zieht, in der sich der Mitnehmer 25 befindet, wenn das Möbelteil 1 sich in seine Schließstellung in dem Möbel befindet. Auf der dem ausziehbaren Möbelteil 1 abgewandten Seite des Mitnehmers 25 ragt ein Zapfen 29 hervor, der mit der Verriegelungsleiste 5 in Wirkverbindung steht.

In der Schließstellung des Möbelteils 1, wie sie beispielsweise in Figur 1 gezeigt ist, befinden sich sowohl der erste Mitnehmer 22 als auch der zweite Mitnehmer 25 in einer Position an dem Gehäuse 23, in der sie zur Auslösung eines Ausstoßvorgangs ein Stück weit entgegen der Ausstoßvorrichtung x verschoben werden können, um anschließend durch die Ausstoßvorrichtung 21 aus dem Möbel herausgestoßen zu werden.

Zur Auslösung eines solchen Ausstoßvorgangs sind an dem ausziehbaren Möbelteil 1 zwei Aktivatoren 7, 8 befestigt, die mit dem ersten Mitnehmer 22 und dem zweiten Mitnehmer 25 koppelbar sind.

Da zur Aktivierung des oben beschriebenen Ausstoßvorganges das Möbelteil 1 zunächst um wenige Millimeter in das Möbel hineinbewegt werden muss, ist die Verbindung zwischen dem zweiten Mitnehmer 25 und der Verriegelungsleiste 5 so gestaltet, dass das Möbelteil 1 um wenige Millimeter aus dem Möbelkorpus des Möbels hervorstehen kann, ohne die Verriegelungsleiste 5 bereits in eine die übrigen Möbelteile verriegelnde Position zu bewegen. Wird nun zur Verriegelung des Möbels die Verriegelungsleiste 5 in ihre Verriegelungsposition geschoben, wie in Figur 4 gezeigt, so können die ausziehbaren Möbelteile 1 zwar nicht mehr aus dem Möbel herausgezogen bzw. ausgestoßen werden. Eine Auslösung einer oder mehrerer der Ausstoßvorrichtungen 21 durch Einschieben eines oder mehrerer Möbelteile 1 um wenige Millimeter in das Möbel hinein ist in diesem Zustand dennoch möglich und kann beim anschließenden Entriegeln des Möbelteils 1 durch Verschieben der Verriegelungsleiste 5 in die entriegelte Position zu einer Verklemmung der Zapfen 29 in der Verriegelungsleiste 5 führen.

Um dies zu vermeiden, ist an der Verriegelungsleiste 5 mindestens eine Blockiereinheit 4 angeordnet, die bei in eine Verriegelungsposition geschobene Verriegelungsleiste 5 eine Verschiebung der Möbelteile 1 entgegen der Ausstoßrichtung x der Möbelteile 1 und damit eine Auslösung eines Ausstoßvorganges durch die Ausstoßvorrichtung 21 blockiert.

Bei den in Figuren 1 bis 6 gezeigten Ausführungsvariante besteht diese Blockiereinheit 4 aus einem Blockierelement 41, dass L-förmig geformt ist und mit einen oberen Ende 46 in einen Zwischenraum zwischen zwei benachbarten Schiebeteilen 52 der Verriegelungsleiste 5 eingreift und das am anderen Ende eine in Richtung des zweiten Mitnehmers 25 vorstehende Nase 42 aufweist. Das Blockierelement 41 ist parallel zur Längsachse der Verriegelungsleiste 5 in dem Gehäuse 23 verschiebbar und wird in einer bevorzugten Ausführungsvariante durch ein bevorzugt als Druckfeder ausgebildeten Federelement 45 im entspannten Zustand der Druckfeder in einer Position gehalten, bei der der zweite Mitnehmer 25 in dem Gehäuse 23 entgegen der Ausstoßrichtung x des Möbelteils 1 verschiebbar ist.

Wird die Verriegelungsleiste 5 von ihrer Öffnungsstellung in die Schließstellung, wie in Figur 4 gezeigt, nach oben in eine Schließrichtung z angehoben, wird das Blockierelement 41 über das in den Zwischenraum zwischen den Schiebeteilen 52 der Verriegelungsleiste 5 eingreifenden Ende 46 des Blockierelements 41 ebenfalls nach oben in dem Gehäuse 23 verschoben und berührt in der so erreichten Endposition mit der Nase 42 einen Rand 27 des zweiten Mitnehmers 25, so dass der zweite Mitnehmer 25 an einer Bewegung entgegen der Ausstossrichtung x gehindert ist. Da die beiden die Mitnehmer 22 und 25 steuernden Aktivatoren 7 und 8 fest an der Seitenzarge 11 des ausziehbaren Möbelteils 1 befestigt sind und der Abstand der beiden Aktivatoren 7, 8 dem Abstand der Mitnehmer 22 und 25 zueinander entspricht, führt die Blockade des zweiten Mitnehmers 25 entgegen der Ausstoßrichtung des Möbelteils 1 zu einer Gesamtblockade des Möbelteils 1 in besagter Richtung.

Das als Druckfeder ausgebildete Federelement 45 sitzt an dem Blockierelement 41 auf einer parallel zur Verschieberichtung des Blockierteils 4 ausgerichteten Nase 44 auf und ist mit ihrem oberen Ende in einem nach oben geschlossenen Käfig 31 des Gehäuses 23 aufgenommen.

Die Figuren 7 bis 14 zeigen eine zweite Ausführungsvariante eines erfindungsgemäßen Schließsystems. Mit dieser Ausführungsvariante ist neben der Blockierung des Gesamtsystems durch Verschieben der Verriegelungsleiste 5 in die Verriegelungsposition auch eine Blockierung der Möbelteile 1 bei geöffneter Verriegelungsfeiste 5 möglich, wenn eines der Möbelteile 1 sich in der aus dem Möbel herausgezogenen bzw. heraus gestoßenen Position befindet.

Dazu weist die Blockiereinheit 6 ein Blockierelement 62 für jedes der ausziehbaren Möbelteile 1 auf sowie eine Koppelleiste 69, auf die Blockierelemente 62 befestigt sind und ein die Koppeleiste 69 und die Verriegelungsleiste 5 verbindendes Koppelelement 61 auf. Wie besonders gut in der Explosionsansicht in Figur 14 zu erkennen ist, weist jedes der Blockierelemente 62 einen Blockierkopf 63 auf, dessen vordere Kante 64 in der Wirkposition den zweiten Mitnehmer 25 berührt und blockiert und an dessen der Koppelleiste 69 zugewandten Seite zwei Stifte 65 hervorstehen, mit denen das Blockierelement 62 in Befestigungslöchern 68 in der Koppelleiste 69 montierbar ist. An dem Blockierkopf 63 schließt sich ein in Richtung des ersten Mitnehmers 22 erstreckendes Steuerglied 66 mit einer im hinteren, unteren Bereich abgeschrägten Kante 67 an, so dass bei einem Ausstoßvorgang, bei dem der erste Mitnehmer 22 von der Ausstoßvorrichtung 21 in Ausstoßrichtung x in der Laufbahn 24 des Gehäuses 23 in Ausstoßrichtung verschoben wird, der erste Mitnehmer 22 an der abgeschrägten Kante 67 des Blockierelements 62 entlang fährt und das Blockierelement 62 dabei nach oben in die Blockierstellung anhebt. Durch die Anhebung des Blockierelements 62 des ausgestoßenen Möbelteils 1 wird die Koppelleiste 69 angehoben und verschiebt damit auch die weiteren an der Koppelleiste 69 befestigten Blockierelemente 62 der übrigen Möbelteile 1. Somit kann nach dem Ausstoßen bzw. Herausziehen eines der Möbelteile aus dem Möbel kein weiterer Ausstoßvorgang an einem der übrigen Möbelteile 1 eingeleitet werden.

Die unterschiedlichen Positionen der Blockierelemente 62 bei geöffneten bzw. geschlossenem Verriegelungssystem sind in den Figuren 10 bis 13 dargestellt, wobei Figur 10 den Zustand bei in einer Öffnungsstellung befindlichen Verriegelungsleiste 5 zeigt; die Figuren 11 und 12 zeigen die jeweiligen Positionen der Blockierelemente, wenn eine der Ausstoßvorrichtungen ausgelöst ist und Figur 13 zeigt die Position der Blockierelemente bei in einer Schließstellung befindlichen Verriegelungsleiste 5.

Figur 15 zeigt eine nochmals weiter Ausgestaltungsvariante eines erfindungsgemäßen Schließsystems. Das hier gezeigte Schließsystem entspricht im wesentlichen der in den Figuren 7 bis 14 gezeigten Variante mit dem Unterschied, dass die jeweiligen Blockierelemente hier jeweils nur aus dem Blockierkopf 63' bestehen, der an der Koppelleiste 69 befestigt ist, so dass bei dieser Variante lediglich eine Gesamtblockierung der Ausstoßvorrichtungen bei in der Verriegelungsstellung befindlicher Verriegelungsleiste 5 möglich ist.

Die Figuren 16 und 17 zeigen eine nochmals weitere Ausführungsvariante eines erfindungsgemäßen Schließsystems, wobei bei dieser Variante anstelle der Verriegelungsleiste mit in der Leiste 51 verschiebbaren Schiebeteilen 52 in der Leiste 51' der Verriegelungsleiste 5 mehrere hakenförmige Öffnungen 52' vorgesehen sind und das Koppelelement 61 in eine dieser hakenförmigen Öffnungen 52' eingreift. Die jeweiligen Blockierköpfe 63' sind hier entsprechend der in Figur 15 gezeigten Ausführungsvariante ausgebildet.

### Bezugszeichenliste:

| | |
|---|---|
| Möbelteile/Schubkastens | 1 |
| Funktionseinheit | 2 |
| Blockierteil /-einheit | 4 |
| Verriegelungsleiste | 5 |
| Verriegelungsleiste | 5' |
| Blockiereinheit | 6 |
| Aktivator | 7 |
| Aktivator | 8 |
| Seitenzarge | 13 |
| Adapter | 12 |
| Adapter | 13 |
| Ausstoßvorrichtung | 21 |
| Mitnehmer | 22 |
| Gehäuse | 23 |
| Laufbahn | 24 |
| Mitnehmer | 25 |
| Rand | 27 |
| Zapfen | 29 |
| geschlossener Käfig | 31 |
| Blockierelement | 41 |
| Nase | 42 |
| Nase | 44 |
| Federelement | 45 |
| oberes Ende | 46 |
| Leiste | 51 |
| Leiste | 51' |
| Schiebeteile | 52 |
| Öffnungen | 52' |
| Kopfstück | 53 |
| Schloss | 54 |
| Koppelelement | 61 |
| Blockierelemente | 62 |
| Blockierkopf | 63 |
| Blockierkopf | 63' |
| Kante | 64 |
| zwei Stifte | 65 |
| Steuerglied | 66 |
| Kante | 67 |
| Befestigungslöcher | 68 |
| Koppelleiste | 69 |
| Führungsbahn | 71 |
| Auszugsrichtung | x |
| Schließrichtung | z |

## Patentansprüche

1. Schließsystem für ausziehbare Möbelteile (1), aufweisend
- eine Verriegelungsleiste (5, 5') zur Verriegelung mehrerer übereinander angeordneter ausziehbarer Möbelteile (1),
- für mindestens ein ausziehbares Möbelteil (1) einen in einem Gehäuse (23) verschiebbar gelagerten ersten Mitnehmer (22) einer Ausstoßvorrichtung (21), der mit einem an dem mindestens einem Möbelteil (1) anorden ersten Aktivator (7) koppelbar ist,
- wobei die Ausstoßvorrichtung (21) derart ausgebildet ist, dass eine Ansteuerung eines Ausstoßvorgangs durch eine Verschiebung des ersten Mitnehmers (22) entgegen der Ausstoßrichtung (x) erfolgt und
- einen in dem Gehäuse (23) verschiebbar gelagerten zweiten Mitnehmer (25), der mit einem an dem mindestens einem Möbelteil (1) anordenberen zweiten Aktivator (8) koppelbar ist und der über einen aus der der Verriegelungsleiste (5) zugewandten Seite des zweiten Mitnehmers (25) vorstehenden Zapfen (29) mit der Verriegelungsleiste (5) in Wirkverbindung steht,
**dadurch gekennzeichnet, dass**
- an der Verriegelungsleiste (5, 5') mindestens eine Blockiereinheit (4, 6) angeordnet ist, die bei in eine Verriegelungsposition geschobener Verriegelungsleiste (5, 5') eine Verschiebung der Möbelteile (1) entgegen der Ausstoßrichtung (x) der Möbelteile (1) und damit eine Auslösung eines Ausstoßvorgangs durch die Ausstoßvorrichtung (21) blockiert.

2. Schließsystem nach Anspruch 1, **dadurch gekennzeichnet, dass** die Blockiereinheit (4, 6) ein Blockierelement (41, 62) für jedes der ausziehbaren Möbelteile (1) aufweist.

3. Schließsystem nach Anspruch 2, **dadurch gekennzeichnet, dass** die Blockiereinheit (6) eine Koppelleiste (69) und ein die Koppelleiste (69) und die Verriegelungsleiste (5) verbindendes Koppelelement (61) aufweist, wobei die Blockierelemente (62) an der Koppelleiste (69) befestigt sind.

4. Schließsystem nach einem der vorstehenden Ansprüche, **dadurch gekennzeichnet, dass** das Blockierelement (41, 62) verschiebbar an dem Gehäuse (23) angeordnet ist.

5. Schließsystem nach einem der vorstehenden Ansprüche, **dadurch gekennzeichnet, dass** das Blockierelement (41, 62) in der Verriegelungsposition der Verriegelungsleiste (5, 5') eine Verschiebung des zweiten Mitnehmers (25) entgegen der Ausstoßrichtung (x) des Möbelteils (1) blockiert.

6. Schließsystem nach Anspruch 5, **dadurch gekennzeichnet, dass** das Blockierelement (4, 62) in Ausstoßrichtung (x) des Möbelteils (1) hinter dem zweiten Mitnehmer (25) angeordnet ist und der dem Blockierelement (41, 62) zugewandte Rand des zweiten Mitnehmers (25) eine Nase (42, 44) aufweist, an der das Blockierelement (41, 62) in der Verriegelungsposition des Verriegelungsleiste (5) anliegt.

7. Schließsystem nach Anspruch 1 oder 2, **dadurch gekennzeichnet, dass** das Blockierelement (4) mit einem oberen Ende (46) in die Verriegelungsleiste (5) eingreift und parallel zur Verriegelungsleiste (5) in dem Gehäuse (23) verschiebbar ist.

8. Schließsystem nach einem der vorstehenden Ansprüche, **dadurch gekennzeichnet, dass** das Blockierelement (41, 62) federbelastet an dem Gehäuse (23) angeordnet ist.

9. Schließsystem nach Anspruch 8, **dadurch gekennzeichnet, dass** ein Federelement (45) im entspannten Zustand das Blockierelement (4, 62) in einer Position hält, bei der der zweite Mitnehmer (25) in dem Gehäuse (23) entgegen der Ausstoßrichtung (x) des Möbelteils (1) verschiebbar ist.

10. Schließsystem nach Anspruch 8 oder 9, **dadurch gekennzeichnet, dass** das Federelement (45) als Druckfeder oder als Zugfeder ausgebildet ist.

11. Schließsystem nach einem der Ansprüche 1 oder 2, **dadurch gekennzeichnet, dass** die Verriegelungsleiste (5) mehrere parallel zur Längsachse der Verriegelungsleiste (5) verschiebbare Schiebeteile (52) aufweist und das obere Ende (46) des Blockierelements (41) in einen Zwischenraum zwischen zwei benachbarten Schiebeteilen (52) eingreift und bei einer Verschiebung der Schiebeteile (52) relativ zum Gehäuse (23) in Verriegelungsrichtung (z) das Blockierelement (41) in einer Position verschiebbar ist, bei der eine Verschiebung des zweiten Mitnehmers (25) entgegen der Ausstoßrichtung (x) des Möbelteils (1) blockiert ist.

12. Schließsystem nach Anspruch 1 oder 3, **dadurch gekennzeichnet, dass** die Verriegelungsleiste (5') mehrere hakenförmige Öffnungen (52') aufweist und das Koppelelement (61) in eine der Öffnungen (52') eingreift.

13. Schließsystem nach Anspruch 3, **dadurch gekennzeichnet, dass** jedes der Blockierelemente (62) einen Blockierkopf (63) aufweist, wobei die Verschiebung der Verriegelungsleiste (5) von einer die Möbelteile (1) freigebenden Stellung in eine die Möbelteile (1) verriegelnden Stellung die Blockierelemente (62) von der den zweiten Mitnehmer (25) entgegen der Ausstoßrichtung (x) des Möbelteils (1) nicht blockierenden Stellung in eine den zweiten Mitnehmer (25) entgegen der Ausstoßrichtung (x) des Möbelteils (1) blockierende Stellung verschieben.

14. Schließsystem nach Anspruch 3, **dadurch gekennzeichnet, dass** jedes der Blockierelemente (62) einen Blockierkopf (63) und ein Steuerglied (66) mit einer abgeschrägten Kante (67) aufweist, wobei das Steuerglied (66) mit dem ersten Mitnehmer (22) derart in Wirkverbindung steht, dass durch eine Verschiebung des ersten Mitnehmers (22) in Ausstoßrichtung (x) das Blockierelement (62) von der den zweiten Mitnehmer (25) entgegen der Ausstoßrichtung (x) des Möbelteils (1) nicht blockierenden Stellung in eine den zweiten Mitnehmer (25) entgegen der Ausstoßrichtung (x) des Möbelteils (1) blockierende Stellung verschoben wird.

15. Möbel mit mehreren ausziehbaren Möbelteilen (1), **gekennzeichnet durch** ein Schließsystem gemäß einem oder mehreren der vorstehenden Ansprüche.

## Claims

1. A closing system for pull-out furniture items (1), comprising
- a locking strip (5, 5') for locking several pull-out furniture items (1) arranged above one another;
- a first driver (22) of an ejector apparatus (21) for at least one pull-out furniture part (1), which first driver is displaceably held in a housing (23) and can be coupled with a first activator (7) that can be arranged on the at least one furniture part (1);
- with the ejector apparatus (21) being arranged in such a way that a triggering of an ejection process occurs by a displacement of the first driver (22) against the direction of ejection (x), and
- a second driver (25) which is displaceably held in the housing (23), which second driver can be coupled with an activator (8) that can be arranged on the at least one furniture item (1), and which is in operative connection with the locking strip (5) via a pin (29) protruding from a side of the second driver (25) facing the locking strip (5), **characterized in that**
- at least one blocking unit (4, 6) is arranged on the locking strip (5, 5'), which blocking unit, when the locking strip (5, 5') has been pushed to a locking position, blocks a displacement of the furniture items (1) against the direction of ejection (x) of the furniture items (1) and thereby blocks a triggering of an ejection process by the ejector apparatus (21).

2. A closing system according to claim 1, **characterized in that** the blocking unit (4, 6) comprises a blocking element (41, 62) for each of the pull-out furniture items (1).

3. A closing system according to claim 2, **characterized in that** the blocking unit (6) comprises a coupling strip (69) and a coupling element (61) which connects the coupling strip (69) and the locking strip (5), with the blocking elements (62) being fastened to the coupling strip (69).

4. A closing system according to one of the preceding claims, **characterized in that** the blocking element (41, 62) is displaceably arranged on the housing (23).

5. A closing system according to one of the preceding claims, **characterized in that** the blocking element (41, 62) blocks a displacement of the second driver (25) against the direction of ejection (x) of the furniture item (1) in the locking position of the locking strip (5, 5').

6. A closing system according to claim 5, **characterized in that** the blocking element (4, 62) is arranged behind the second driver (25) in the direction of ejection (x) of the furniture item (1) and the edge of the second driver (25) facing the blocking element (41, 62) comprises a lug (42, 44) on which the blocking element (41, 62) rests in the locking position of the locking strip (5).

7. A closing system according to claim 1 or 2, **characterized in that** the blocking element (4) engages with an upper end (46) in the locking strip (5) and is displaceable in the housing (23) parallel to the locking strip (5).

8. A closing system according to one of the preceding claims, **characterized in that** the blocking element (41, 62) is arranged in a spring-loaded manner on the housing (23).

9. A closing system according to claim 8, **characterized in that** a spring element (45) holds the blocking element (4, 62) in the relaxed state in a position in which the second driver (25) is displaceable in the housing (23) against the direction of ejection (x) of the furniture item (1).

10. A closing system according to claim 8 or 9, **characterized in that** the spring element (45) is arranged as a compression spring or tension spring.

11. A closing system according to one of the claims 1 or 2, **characterized in that** the locking strip (5) comprises several sliding parts (52) which are displaceable parallel to the longitudinal axis of the locking strips (5), and the upper end (46) of the blocking element (41) engages into an intermediate space between two adjacent sliding parts (52), and the blocking element (41) is displaceable in a position during a displacement of the sliding parts (52) relative to the housing (23) in the locking direction (z) in which a displacement of the second driver (25) against the direction of ejection (x) of the furniture item (1) is blocked.

12. A closing system according to claim 1 or 3, **characterized in that** the locking strip (5') comprises several hook-like openings (52') and the coupling element (61) engages in one of the openings (52').

13. A closing system according to claim 3, **characterized in that** each of the blocking elements (62) comprises a blocking head (63), with the displacement of the locking strip (5) from a position releasing the furniture items (1) to a position locking the furniture items (1) moving the blocking elements (62) from the position not blocking the second driver (25) against the direction of ejection (x) of the furniture item (1) to a position blocking the second driver (25) against the direction of ejection (x) of the furniture part (1).

14. A closing system according to claim 3, **characterized in that** each of the blocking elements (62) comprises a blocking head (63) and a control member (66) with a bevelled edge (67), with the control member (66) being in operative connection with the first driver (22) in such a way that by displacing the first driver (22) in the direction of ejection (x) the blocking element (62) is displaced from the position not blocking the second driver (25) against the direction of ejection (x) of the furniture item (1) to a position blocking the second driver (25) against the direction of ejection (x) of the furniture part (1).

15. A piece of furniture with pull-out furniture items (1), **characterized by** a closing system according to one or several of the preceding claims.

## Revendications

1. Système de fermeture pour des parties de meuble coulissantes (1), présentant
- une barre de verrouillage (5, 5') pour le verrouillage de plusieurs parties de meuble (1) coulissantes disposées les unes au-dessus des autres,
- pour au moins une partie de meuble (1) coulissante, un premier élément d'entraînement (22) logé de manière mobile dans un boîtier (23) d'un dispositif d'éjection (21) qui peut être couplé à un premier activateur (7) pouvant être disposé sur l'au moins une partie de meuble (1),
- le dispositif d'éjection (21) étant réalisé de telle manière qu'un processus d'éjection soit commandé par un déplacement du premier élément d'entraînement (22) à l'encontre du sens d'éjection (x) et
- un second élément d'entraînement (25) logé de manière mobile dans le boîtier (23), qui peut être couplé à un second activateur (8) pouvant être disposé sur l'au moins une partie de meuble (1) et qui est en liaison active par un tenon (29) dépassant du côté tourné vers la barre de verrouillage (5) du second élément d'entraînement (25) avec la barre de verrouillage (5),
**caractérisé en ce que**
- au moins une unité de blocage (4, 6) est disposée sur la barre de verrouillage (5, 5'), laquelle bloque, lorsqu'une barre de verrouillage (5, 5') est poussée dans une position de verrouillage, un déplacement des parties de meuble (1) à l'encontre du sens d'éjection (x) des parties de meuble (1) et ainsi un déclenchement d'un processus d'éjection par le dispositif d'éjection (21).

2. Système de fermeture selon la revendication 1, **caractérisé en ce que** l'unité de blocage (4, 6) présente un élément de blocage (41, 62) pour chacune des parties de meuble coulissantes (1).

3. Système de fermeture selon la revendication 2, **caractérisé en ce que** l'unité de blocage (6) présente une barre de couplage (69) et un élément de couplage (61) reliant la barre de couplage (69) et la barre de verrouillage (5), les éléments de blocage (62) étant fixés sur la barre de couplage (69).

4. Système de fermeture selon l'une quelconque des revendications précédentes, **caractérisé en ce que** l'élément de blocage (41, 62) est disposé de manière mobile sur le boîtier (23).

5. Système de fermeture selon l'une quelconque des revendications précédentes, **caractérisé en ce que** l'élément de blocage (41, 62) dans la position de verrouillage de la barre de verrouillage (5, 5') bloque un déplacement du second élément d'entraînement (25) à l'encontre du sens d'éjection (x) de la partie de meuble (1).

6. Système de fermeture selon la revendication 5, **caractérisé en ce que** l'élément de blocage (4, 62) est disposé dans le sens d'éjection (x) de la partie de meuble (1) derrière le second élément d'entraînement (25) et le bord tourné vers l'élément de blocage (41, 62) du second élément d'entraînement (25) présente un nez (42, 44), contre lequel l'élément de blocage (41, 62) repose dans la position de verrouillage de la barre de verrouillage (5).

7. Système de fermeture selon la revendication 1 ou 2, **caractérisé en ce que** l'élément de blocage (4) s'engage avec une extrémité supérieure (46) dans la barre de verrouillage (5) et est mobile parallèlement à la barre de verrouillage (5) dans le boîtier (23).

8. Système de fermeture selon l'une quelconque des revendications précédentes, **caractérisé en ce que** l'élément de blocage (41, 62) est disposé tout en étant sollicité par ressort sur le boîtier (23).

9. Système de fermeture selon la revendication 8, **caractérisé en ce qu'**un élément de ressort (45) maintient à l'état détendu l'élément de blocage (4, 62) dans une position, dans laquelle le second élément d'entraînement (25) est mobile dans le boîtier (23) à l'encontre du sens d'éjection (x) de la partie de meuble (1).

10. Système de fermeture selon la revendication 8 ou 9, **caractérisé en ce que** l'élément de ressort (45) est réalisé comme un ressort de compression ou comme un ressort de traction.

11. Système de fermeture selon l'une quelconque des revendications 1 ou 2, **caractérisé en ce que** la barre de verrouillage (5) présente plusieurs parties coulissantes (52) mobiles parallèlement à l'axe longitudinal de la barre de verrouillage (5) et l'extrémité supérieure (46) de l'élément de blocage (41) s'engage dans un espace intermédiaire entre deux parties coulissantes contigües (52) et lors d'un déplacement des parties coulissantes (52) par rapport au boîtier (23) dans le sens de verrouillage (z), l'élément de blocage (41) est mobile dans une position, dans laquelle un déplacement du second élément d'entraînement (25) est bloqué à l'encontre du sens d'éjection (x) de la partie de meuble (1).

12. Système de fermeture selon la revendication 1 ou 3, **caractérisé en ce que** la barre de verrouillage (5') présente plusieurs ouvertures (52') en forme de crochet et l'élément de couplage (61) s'engage dans l'une des ouvertures (52').

13. Système de fermeture selon la revendication 3, **caractérisé en ce que** chacun des éléments de blocage (62) présente une tête de blocage (63), le déplacement de la barre de verrouillage (5) d'une position libérant les parties de meuble (1) dans une position verrouillant les parties de meuble (1) déplaçant les éléments de blocage (62) de la position de non blocage du second élément d'entraînement (25) à l'encontre du sens d'éjection (x) de la partie de meuble (1) à une position de blocage du second élément d'entraînement (25) à l'encontre du sens d'éjection (x) de la partie de meuble (1).

14. Système de fermeture selon la revendication 3, **caractérisé en ce que** chacun des éléments de blocage (62) présente une tête de blocage (63) et un organe de commande (66) avec une arête biseautée (67), l'organe de commande (66) étant en liaison active avec le premier élément d'entraînement (22) de telle manière que par un déplacement du premier élément d'entraînement (22) dans le sens d'éjection (x), l'élément de blocage (62) est déplacé de la position de non blocage du second élément d'entraînement (25) à l'encontre du sens d'éjection (x) de la partie de meuble (1) à une position de blocage du second élément d'entraînement (25) à l'encontre du sens d'éjection (x) de la partie de meuble (1).

15. Meuble avec plusieurs parties de meuble coulissantes (1), **caractérisé par** un système de fermeture selon l'une ou plusieurs quelconques des revendications précédentes.
